# EUROPÄISCHE PATENTANMELDUNG

(11) **EP 3 321 617 A1**
(43) Veröffentlichungstag der Anmeldung: **16.05.2018**
(21) Anmeldenummer: 17200731.2
(22) Anmeldetag: 09.11.2017
(51) Int. Cl.: F25D 29/00

(54) **KÜHL- UND/ODER GEFRIERGERÄT**

(30) Priorität: 11.11.2016 DE 102016013473
(71) Anmelder: Liebherr-Hausgeräte Lienz GmbH, 9900 Lienz (AT)
(72) Erfinder: Stocker, Richard, 9911 Assling (AT)
(74) Vertreter: Herrmann, Uwe

(57) **Zusammenfassung**

Kühl- und/oder Gefriergerät (1), insbesondere eine Kühl- und/oder eine Gefriertruhe (1), wobei ein Bedienteil (2) zum Einstellen des Kühl- und/oder Gefriergeräts (1) in einem Innenraum (3) des Geräts (1) angeordnet ist.

## Beschreibung

Die vorliegende Erfindung betrifft ein Kühl- und/oder Gefriergerät, insbesondere eine Kühl- und/oder eine Gefriertruhe, zum Aufnehmen von zu kühlenden Waren.

Im Lebensmitteleinzelhandel werden eine Vielzahl von gattungsgemäßen Kühl- und/oder Gefriergeräten eingesetzt, um gekühlte Waren einem Endkunden zu präsentieren. Typischerweise spielt die Präsentation einer Ware bei der Entscheidung des Endkunden eine große Rolle, ob er einen Kauf der Ware vornimmt oder nicht. Damit die verkaufsfördernde Maßnahme einer optimalen Warenpräsentation ohne störende optische Eindrücke gelingen kann, ist es von Vorteil, dass das Verkaufsmöbel, hier ein Kühl- und/oder Gefriergerät bzw. eine Kühl- oder Gefriertruhe optisch, möglichst weit in den Hintergrund tritt und von einer Warenpräsentation nicht ablenkt.

Kühl- und/oder Gefriergeräte nach dem Stand der Technik weisen jeweils ein Bedienteil an einer Außenfläche des Mantels des Kühl- und/oder Gefriergeräts auf. Nachteilig hieran ist, dass aufgrund der an einer Außenfläche exponierten Position des Bedienteils das Beschädigungsrisiko durch Einkaufswägen oder Flurförderfahrzeuge sehr hoch ist. Auch begünstigt die leichte Zugänglichkeit durch die Anordnung des Bedienteils an einer Außenfläche des Kühl- und/oder Gefriergeräts Vandalismus.

Ebenfalls aus dem Stand der Technik sind Kühl- und/oder Gefriertruhen bekannt, deren Bedienteil am Abdeckrahmen im hinteren Bereich angeordnet ist. Nachteilig hieran ist, dass der Trend zu tieferen Geräteüberbauten die Zugänglichkeit und die Sicht auf das Bedienteil behindert.

Es ist das Ziel der vorliegenden Erfindung die vorstehend aufgeführten Probleme zu überwinden und ein verbessertes Kühl- und/oder Gefriergerät zu schaffen.

Dieses Ziel wird durch ein Kühl- und/oder Gefriergerät mit den Merkmalen des Anspruchs 1 gelöst.

Demnach ist das erfindungsgemäße Kühl- und/oder Gefriergerät, insbesondere eine Kühl- und/oder Gefriertruhe, durch ein Bedienteil zum Einstellen des Kühl- und/oder Gefriergeräts ausgezeichnet, das in einem Innenraum des Geräts angeordnet ist.

Durch eine solche Anordnung des Bedienteils im Inneren des Kühl- und/oder Gefriergeräts ist es nicht mehr möglich, eine Beschädigung des Bedienteils durch Einkaufswägen oder Flurförderfahrzeuge etc. hervorzurufen. Weiter positiv wirkt sich aus, dass das Bedienteil für den einkaufenden Kunden schwerer zugänglich ist, so dass auch Vandalismus oder eine versehentliche Betätigung vermindert wird.

Auch ist das Bedienteil nicht mehr im unmittelbaren Betrachtungsfeld des Kundens, so dass die Präsentation der Waren ungestört auf den Kunden wirken kann. Eine Ablenkung durch das Vorhandensein des Bedienteils im Blickfeld des Kunden wird demnach vermieden, um die maximale Aufmerksamkeit des Kunden auf die Waren zu lenken.

Gegenüber aus dem Stand der Technik bekannten Kühl- und/oder Gefriergeräten, die eine Anordnung des Bedienteils am Abdeckrahmen vorsehen, ist es nun möglich den Abdeckrahmen einer Kühl- und/oder Gefriertruhe so schmal wie nötig auszulegen, da die Unterbringung des Bedienteils nicht auf der horizontalen Fläche des Abdeckrahmens vorgesehen ist. Auch dies hat positive Auswirkungen auf die Warenpräsentationsfläche und führt das Bedienteil aus dem erwarteten Blickfeld des Kunden.

Vorzugsweise begrenzt der Innenraum einen zu konditionierenden Raum, in dem zu kühlende Güter einbringbar sind. Demnach ist also das Bedienteil in dem durch das Kühl- und/oder Gefriergerät temperierten Innenraum angeordnet und wird somit von äußeren Einflüssen geschützt.

Nach einer weiteren optionalen Modifikation der Erfindung weist das Kühl- und/oder Gefriergerät ein Verschlusselement auf, das in einer ersten Stellung einen Zugang zu dem Innenraum ermöglicht und in einer zweiten Stellung den Zugang zu dem Innenraum unterbindet. Die erste Stellung ist demnach die Offen-Stellung des Verschlusselements, wohingegen die zweite Stellung eine Geschlossen-Stellung ist.

Dabei kann als Verschlusselement eine Türe, ein Deckel, vorzugsweise ein Schiebedeckel, oder eine Klappe vorgesehen sein.

In einer weiteren Ausführungsform der Erfindung ist das Bedienteil an einer zum Verschlusselement verschiedenen Fläche im Innenraum angeordnet. So ist beispielsweise bei einer Truhenform des Kühl- und/oder Gefriergeräts vorgesehen, dass das Bedienteil nicht an dem Verschlusselement, sondern an einer anderen die Truhe ausmachenden Wänden angeordnet ist. Vorzugsweise wird davon abgesehen, das Bedienteil an einer Bodenwand der Truhe anzuordnen.

Vorzugsweise ist das Bedienteil an einer zum Verschlusselement benachbarten oder angrenzenden Fläche im Innenraum angeordnet.

Nach einer weiteren Ausführungsform Erfindung ist das Bedienteil dazu ausgelegt, eine Temperatur im Innenraum des Kühl- und/oder Gefriergeräts einzustellen.

Vorzugsweise weist das Bedienteil ein Eingabeelement zum Aufnehmen von Eingaben auf, die beispielsweise ein Verändern der Temperatur bewirken können.

Nach einer optionalen Modifikation der Erfindung weist das Bedienteil eine Anzeigevorrichtung auf, die dazu ausgelegt ist, eine Temperatur anzuzeigen. Vorzugsweise zeigt die Anzeigevorrichtung die im Innenraum des Kühl- und/oder Gefriergeräts vorherrschende Temperatur und/oder die dort gewünschte Solltemperatur an.

Im Falle einer Kühl- und/oder Gefriertruhe ist das Bedienelement vorzugsweise an einer Innenseite einer Längsseitenwand der Truhe angeordnet.

Weiter kann vorgesehen sein, dass das Verschlusselement über ein Scharnier an einer Längsseitenwand der Truhe angelenkt ist und das Bedienelement an der anderen Längsseitenwand angeordnet ist, die der Längsseitenwand mit dem Scharnier gegenübersteht.

Öffnet ein Kunde ein solches Kühl- und/oder Gefriergerät wird die Aufmerksamkeit nicht durch die Betrachtung des Bedienteils gestört, sondern kann sich voll auf die Waren konzentrieren.

Weitere Merkmale, Einzelheiten und Vorteile werden anhand der detaillierten Beschreibung der Figur ersichtlich. Dabei zeigt:
- Fig. 1:: eine perspektivische Ansicht einer Kühl- und/oder Gefriertruhe nach der Erfindung.

Fig. 1 zeigt eine Ansicht auf eine Kühl- und/oder Gefriertruhe, die mit einem nicht dargestellten Schiebedeckel verschließbar ist. Die Kühl- und/oder Gefriertruhe 1 weist dabei einen nach oben nicht begrenzten Korpus auf, der durch die dargestellten Seitenwände 41, 42 begrenzt ist. Die Längsseitenwände 41 sind dabei mit zwei Querseitenwänden 42 in Verbindung und formen dadurch in Verbund mit einer Bodenwand den Truhenkörper. An dem offenen Ende des Gerätekorpus ist eine Aufnahme für einen Schiebedeckel erkennbar, die eine in Längsrichtung verschiebbare Lagerung ermöglicht. So kann beispielsweise mit Hilfe von zwei Schiebedeckeln, die übereinander angeordnet sind und jeweils circa die Hälfte der abzudeckenden Fläche ausmachen, die Kühl- und/oder Gefriertruhe geschlossen oder geöffnet werden.

Der Innenraum 3 des Kühl- und/oder Gefriergeräts 1 weist dabei an einer seiner Seitenwände 41, 42 ein Bedienteil 2 auf. Dieses Bedienteil verfügt über ein Eingabeelement 21 und eine Anzeigevorrichtung 22. Mithilfe des Eingabeelements 21 ist es beispielsweise möglich, die Kühltemperatur des Kühl- und/oder Gefriergeräts 1 einzustellen. Die Anzeigevorrichtung 22 zeigt dabei die aktuell vorherrschende Temperatur im Innenraum des Kühl- und/oder Gefriergeräts 1 und/oder die eingestellte Solltemperatur. Die Darstellung der verschiedenen Temperaturen kann dabei durch unterschiedliche Darstellungsarten erfolgen. So kann nach Verändern der Solltemperatur durch Betätigung des Eingabeelements 21 die veränderte Solltemperatur blinkend dargestellt werden, wohingegen die tatsächlich vorherrschende Temperatur im inneren des Kühl- und/oder Gefriergeräts 1 in kontinuierlicher Weise wiedergegeben wird. Vorzugsweise wird die veränderte Solltemperatur nur für einen bestimmten Zeitraum nach einer Eingabe angezeigt.

## Patentansprüche

1. Kühl- und/oder Gefriergerät, insbesondere Kühl- und/oder eine Gefriertruhe, **dadurch gekennzeichnet, dass** ein Bedienteil zum Einstellen des Kühl- und/oder Gefriergeräts in einem Innenraum des Geräts angeordnet ist.

2. Kühl- und/oder Gefriergerät nach Anspruch 1, **dadurch gekennzeichnet, dass** der Innenraum durch den Aufnahmeraum für die zu kühlenden Güter gebildet wird.

3. Kühl- und/oder Gefriergerät nach einem der vorhergehenden Ansprüche, **dadurch gekennzeichnet, dass** das Kühl- und/oder Gefriergerät ein Verschlusselement aufweist, das in einer ersten Stellung einen Zugang zu dem Innenraum ermöglicht und in einer zweiten Stellung den Zugang zu dem Innenraum unterbindet.

4. Kühl- und/oder Gefriergerät nach Anspruch 3, **dadurch gekennzeichnet, dass** das Verschlusselement eine Türe, ein Deckel, vorzugsweise ein Schiebedeckel, oder eine Klappe ist.

5. Kühl- und/oder Gefriergerät nach Anspruch 3 oder 4, **dadurch gekennzeichnet dass** das Bedienteil an einer zum Verschlusselement verschiedenen Fläche im Innenraum angeordnet ist.

6. Kühl- und/oder Gefriergerät nach einem der Ansprüche 3 bis 5, **dadurch gekennzeichnet, dass** das Bedienteil an einer zum Verschlusselement benachbarten oder angrenzenden Fläche im Innenraum angeordnet ist.

7. Kühl- und/oder Gefriergerät nach einem der vorhergehenden Ansprüche, **dadurch gekennzeichnet, dass** das Bedienteil dazu ausgelegt ist, eine Temperatur im Innenraum des Kühl- und/oder Gefriergeräts einzustellen.

8. Kühl- und/oder Gefriergerät nach einem der vorhergehenden Ansprüche, **dadurch gekennzeichnet dass** das Bedienteil ein Eingabeelement zum Aufnehmen von Eingaben aufweist.

9. Kühl- und/oder Gefriergerät nach einem der vorhergehenden Ansprüche, **dadurch gekennzeichnet, dass** das Bedienteil eine Anzeigevorrichtung aufweist, die dazu ausgelegt ist, eine Temperatur anzuzeigen, vorzugsweise die im Innenraum des Kühl- und/oder Gefriergeräts vorherrschende Temperatur oder die dort gewünschte Solltemperatur.

10. Kühl- und/oder Gefriergerät nach einem der vorhergehenden Ansprüche, **dadurch gekennzeichnet, dass** es sich bei dem Gerät um eine Kühl- und/oder Gefriertruhe handelt und das Bedienteil an einer Innenseite einer Längsseitenwand der Truhe angeordnet ist.

11. Kühl- und/oder Gefriergerät nach Anspruch 10, **dadurch gekennzeichnet, dass** das Verschlusselement über ein Scharnier an einer Längsseitenwand der Truhe angelenkt ist und das Bedienteil an der anderen Längsseitenwand angeordnet ist, die der Längsseitenwand mit dem Scharnier gegenübersteht.
